# EUROPÄISCHE PATENTSCHRIFT

(11) **EP 1 022 444 B1**
(45) Veröffentlichungstag und Bekanntmachung des Hinweises auf die Patenterteilung: **16.04.2003**
(21) Anmeldenummer: 99122366.0
(22) Anmeldetag: 10.11.1999
(51) Int. Cl.: F01L 13/00, F01L 1/26, F01L 1/24

(54) **Hydraulisch geregelte, zwangsgesteuerte Ventilhubbetätigung für einen Mehrventilzylinderkopf**
Hydraulically controlled valve drive for a multivalve cylinder head
Commande de soupape à régulation hydraulique pour culasse multisoupapes

(30) Priorität: 17.12.1998 DE 19858213
(43) Veröffentlichungstag der Anmeldung: 26.07.2000
(73) Patentinhaber: MAN Nutzfahrzeuge Aktiengesellschaft, 80995 München (DE)
(72) Erfinder: Möller, Heribert Dipl.-Ing. (FH), 91623 Sachsen (DE); Pister, Manfred Dipl.-Ing. (FH), 90403 Nürnberg (DE)

(56) Entgegenhaltungen:
- EP-A- 0 803 642
- US-A- 4 133 332
- US-A- 4 475 497
- US-A- 4 593 662
- US-A- 4 759 321
- PATENT ABSTRACTS OF JAPAN vol. 010, no. 368 (M-543), 9. Dezember 1986 (1986-12-09) & JP 61 164009 A (TOYOTA MOTOR CORP), 24. Juli 1986 (1986-07-24)

## Beschreibung

Die Erfindung bezieht sich auf eine hydraulisch geregelte, zwangsgesteuerte Ventilhubbetätigung für einen Mehrventilzylinderkopf mit integriertem Ventilspielausgleich gemäß dem Gattungsbegriff' des Patentanspruches 1.

Zur separaten Ansteuerung von mindestens zwei Einlaßventilen in Mehrventilzylinderköpfen von Brennkraftmaschinen ist es bekannt, zwischen Nocken und Einlaßventil einen hydraulisch wirkenden Ventiltrieb vorzusehen. Der Ventiltrieb wird aus einer ersten Kolben-Zylindereinheit gebildet. Diese wiederum besteht aus einem Zylinder in welchem ein Kolben axial beweglich angeordnet ist und der Kolben durch den Nocken betätigt wird. Bei der Betätigung des Kolbens entsteht ein Hydraulikdruck, der in einer zweiten Kolben-Zylindereinheit auf einen Kolben wirkt, der das Einlaßventil gegen die rückstellende Kraft einer Ventilfeder öffnet. Bei kleiner Drehzahl ist es wünschenswert, nur ein Einlaßventil je Zylinder zu öffnen. Zu diesem Zweck wird der Druckraum im Zylinder der ersten Kolben-Zylindereinheit über ein Elektro-Magnetventil und eine Bohrung mit einem Ausgleichsbehälter verbunden, so daß sich kein Hydraulikdruck aufbauen kann. Ein erstes Einlaßventil bleibt unter diesen Umständen in einem niederen Drehzahlbereich geschlossen.

Das Elektromagnetventil wird vom elektronischen Motorsteuergerät angesteuert. Eine Ventilsteuerung der genannten Art gestattet es bei niedriger Drehzahl nur ein erstes Einlaßventil zu öffnen und das zweite Einlaßventil erst im höheren Drehzahlbereich zu öffnen. Nachteil ist der hohe bauliche Aufwand und das zwingend notwendige elektronische Bordmanagement. (EP 0 803 642 A1)

Aufgabe der Erfindung ist es, den Ventiltrieb bei Brennkraftmaschinen mit mindestens zwei Einlaßventilen ohne wesentliche Veränderung der Mechanik und **ohne elektronisches Bordmanagement** so zu gestalten, daß zur Verbesserung des Dralls im Brennraum bei niedrigen Motordrehzahlen ein Einlaßventil geschlossen ist und beide Einlaßventile erst bei höheren Drehzahlen geöffnet sind.

Gelöst wird diese Aufgabe erfindungsgemäß durch die kennzeichnenden Merkmale des Patentanspruches 1.

Durch die Kolben-Zylindereinheit ist man in der Lage ein Ventil abzuschalten, so daß die Strömungsgeschwindigkeit der angesaugten Luft auch bei niedriger Drehzahl zu einer Erhöhung des Dralls führt um damit eine gute Verbrennung zu erzielen.

Eine vorteilhafte Ausbildung der Kolben-Zylindereinheit ist dem Anspruch 2 zu entnehmen. Durch diese Ausbildung kann auch ein Ventilspielausgleich realisiert werden.

Ein Ausführungsbeispiel ist an Hand einer Zeichnung dargestellt.

Die dargestellte Ventilhubbetätigung umfaßt zwei Einlaßventile 1,2. Das erste Einlaßventil 1 ist so gestaltet, da**ß** es ständig aktiviert ist, wohingegen das zweite Einlaßventil 2 erst ab einer vorgegebenen Drehzahl der Brennkraftmaschine öffnet. Bei niedriger Drehzahl ist **das zweite** Einlaßventil 2 geschlossen, so daß während des Saughubes bei allein geöffnetem **ersten** Einlaßventil lhöhere Einströmgeschwindigkeiten und somit ein verstärkter Drall zur besseren Gemischbildung erzielt werden. Die beiden Einlaßventile 1, 2 besitzen je eine Kolben-Zylindereinheit 3a, 3b von denen wegen des gleichen Aufbaues nur das **erste** Einlaßventil 1 erläutert wird. Die **Kolben-Zylindereinheiten 3a, 3b bestehen** aus je einem Kolben 4, welcher eine bauliche Einheit mit einem Federteller 5 bildet. Der Kolben 4 ist in einer Druckhülse 6 geführt welche mittels Feder 7 in Ausgangsstellung gehalten wird. Die Druckhülse 6 wiederum ist in einer Führungshülse 8 geführt, welche auf eine Ventilfeder 9 drückt. Der Kolben 4 ist mit einer zentralen Bohrung 10 versehen, welche mit einem Rückschlagventil 11 versehen ist. Über die Kolbenbohrung 10 kann einem Zylinderraum 12 Schmieröl zugeführt werden. Die Zuführung des Schmieröls erfolgt von einer Kipphebelwelle 13 aus, die über eine Bohrung 14 verfügt. Ausgehend von dieser Bohrung 14 gelangt das Schmieröl über Bohrungen 15, 16, 17, 18 in den Druckraum 12. Um Rückströmung auszuschließen ist in Bohrung 18 ein Rückschlagventil 19 vorgesehen. Bei Betätigen des Ventiltriebs drückt eine Ventilbrücke 20 auf den Kolben 4. Im Druckraum 12 baut sich nach Schließen des Rückschlagventils 11 ein Druck auf, der über die Druckhülse 6 und die Führungshülse 8 das Einlaßventil 1 gegen die Kraft der Ventilfeder 9 öffnet.

Das zweite Einlaßventil 2 soll erfindungsgemäß erst bei höherer Drehzahl der Brennkraftmaschine öffnen. Dies wird durch ein Massenträgheitsventil 20a bewerkstelligt. Dieses besteht aus einem Ventilkörper 21 mit Querbohrung 23. Der Ventilkörper 21 ist axial gleitend in der Ventilbrücke 20 geführt und wird durch eine Druckfeder 24 in einer Stellung gehalten, in der eine Bohrung 25 verschlossen ist, welche die Verbindung der zweiten Kolben-Zylindereinheit 3b mit dem Schmierölkreislauf herstellt. Bei verschlossener Bohrung 25 ist der Druckraum des Kolbens der zweiten Kolben-Zylindereinheit 3b ohne Öl. Bei Betätigung der Ventilbrücke 20 überträgt diese ihre Bewegung zunächst auf den Ventilteller 5 und die Führungshülse 8. Da im Druckraum kein Öl ist, erfolgt keine Bewegung der Druckhülse 6. Die Führungshülse 8 gleitet nur entlang der Druckhülse 6, eine Übertragung der Bewegung von der Druckhülse 6 auf den Ventilschaft 29 ist ausgeschlossen.

Wenn bei Überschreitung einer vorgegebenen Drehzahl die Beschleunigung der Ventilbrücke 20 infolge der Betätigung durch einen Kipphebel 26 höhere Werte annimmt, wird der Ventilkörper 21 durch die Massenträgheitskraft gegen die rückstellende Kraft der Druckfeder 24 nach oben bewegt und die Querbohrung 23 gibt über die Bohrung 25, die Kolbenbohrung 10 und das Rückschlagventil 11 den Weg des Schmieröls zur zweiten Kolben-Zylindereinheit 3b frei, so daß sich diese ebenso wie die Kolben-Zylindereinheit 3a füllen kann und das zweite Einlaßventil öffnet. Da der Ventilkörper 21 und die Druckfeder 24 ein schwingungsfähiges System darstellen ist in der Ventilbrücke 20 noch eine Drosselbohrung 28 erforderlich, um die Schwingung zum Abklingen zu bringen.

Da das Einlaßventil 1 ständig öffnen soll wird auf die exakte Einhaltung der Steuerzeiten dieses Ventils großer Wert gelegt. Als Besonderheit enthält daher die Kolben-Zylindereinheit 3a noch einen Verdränger 27, um den Zylinderraum klein und damit den Wegverlust durch die Kompressibilität des Schmieröls gering zu halten.

## Patentansprüche

1. Hydraulisch geregelte, zwangsgesteuerte Ventilhubbetätigung eines Mehrventilzylinderkopfes mit integriertem Ventilspielausgleich mit mindestens zwei Einlaßventilen (1, 2) bei der jedes Einlaßventil über eine Ventilbrücke (20) unter Zwischenschaltung einer Kolben-Zylindereinheit,(3a, 3b) betätigbar, oder abschaltbar ist und jede Kolben-Zylindereinheit (3a, 3b) über Bohrungen (14) in der Kipphebelwelle (13) dem Kipphebel (26) und der Ventilbrücke (20) mit einem Schmierölkreislauf der Brennkraftmaschine kommuniziert, sowie die Kolben - Zylindereinheiten (3a, 3b) je ein Rückschlagventil (11) aufweisen, derart, daß bei Ventilbetätigung ein Rückströmen von Öl aus dem Zylinderraum verhindert wird, **dadurch gekennzeichnet, daß** die Ventilbrücke (20) ein Massenträgheitsventil (20a) aufweist, welches in seiner Ruhestellung die zweite Kolben-Zylindereinheit (3b) vom Schmierölkreislauf trennt und welches bei Überschreitung einer vorgegebenen Motordrehzahl durch die Trägheit seines Ventilkörpers (21) gegen die Kraft einer Druckfeder (24) die Verbindung mit dem Schmierölkreislauf herstellt, so daß in dieser Stellung die zweite Kolben-Zylindereinheit (3b) das zweite Einlaßventil (2) betätigen kann, während die erste Kolben-Zylindereinheit (3a) ständig mit Öl versorgt wird und das erste Einlaßventil (1) permanent bedient.

2. Zwangsgesteuerte Ventilhubbetätigung nach Anspruch 1, **dadurch gekennzeichnet, daß** die baugleichen Kolben-Zylindereinheiten (3a, 3b) aus einem Kolben (4) gebildet werden, welche eine bauliche Einheit mit dem Federteller (5) bilden und der Federteller auf eine Führungshülse (8) drückt, welche die Ventilfeder (9) belastet und die Führungshülse (8) in einer Druckhülse (6) axial geführt und diese mittels Feder (7) in Position gehalten wird, daß der Kolben (4) eine Kolbenbohrung (10) mit Rückschlagventil (11) aufweist und die Kolbenbohrung (10) der zweiten Kolben-Zylindereinheit (3b) über eine Querbohrung (23) im Massenträgheitsventil (20a) und eine Bohrung (25) in der Ventilbrücke (20) mit dem Schmierölkreislauf verbunden ist, wobei die Querbohrung (23) durch das Massenträgheitsventil (20a) drehzahlabhängig geöffnet bzw. abgesperrt wird.

## Claims

1. A hydraulically regulated, positively controlled valve-lift actuation system for a multivalve cylinder head with integrated valve-clearance compensation, comprising at least two intake valves (1, 2), wherein each intake valve is actuatable or closeable via a valve bridge (20) with interposition of a piston-cylinder unit (3a, 3b), and each piston-cylinder unit (3a, 3b) communicates with a lubricating-oil circuit of the internal-combustion engine via bores (14) in the rocker-arm shaft (13), the rocker arm (26) and the valve bridge (20), and the piston-cylinder units (3a, 3b) each have a non-return valve (11) so that reflux of oil from the cylinder chamber during valve actuation is prevented, **characterised in that** the valve bridge (20) has an inertia valve (20a) which, in its rest position, isolates the second piston-cylinder unit (3b) from the lubricating-oil circuit and which, when a predetermined engine speed is exceeded, produces the connection to the lubricating-oil circuit against the force of a compression spring (24) owing to the inertia of its valve body (21) so that, in this position, the second piston-cylinder unit (3b) can actuate the second intake valve (2), whereas the first piston-cylinder unit (3a) is constantly supplied with oil and permanently operates the first intake valve (1).

2. A positively controlled valve-lift actuation system according to claim 1, **characterised in that** the structurally identical piston-cylinder units (3a, 3b) comprise a piston (4) which, together with a spring plate (5), forms a structural unit, and the spring plate presses on a guide sleeve (8) which loads the valve spring (9), and the guide sleeve (8) is axially guided in a pressure sleeve (6) held in position by springs (7), and **in that** the piston (4) has a piston bore (10) with a non-return valve (11), and the piston bore (10) of the second piston-cylinder unit (3b) is connected to the lubricating-oil circuit via a transverse bore (23) in the inertia valve (20a) and a bore (25) in the valve bridge (20), the transverse bore (23) being opened and closed by the inertia valve (20a) in accordance with the engine speed.

## Revendications

1. Commande forcée à régulation hydraulique de la levée d'une soupape dans une culasse multisoupapes intégrant une compensation des jeux de soupapes et comportant au moins deux soupapes d'admission (1, 2) dont chacune peut être actionnée ou désaccouplée par l'intermédiaire d'un pont de soupapes (20) avec interposition d'ensembles piston-cylindre (3a, 3b), dont chacun communique par des alésages (14) prévus dans l'arbre de culbuteur (13), dans le bras de culbuteur (26) et dans le pont de soupapes (20) avec un circuit d'huile de lubrification du moteur, les ensembles piston-cylindre (3a, 3b) comportant chacun un clapet antiretour (11) de manière à empêcher, quand la soupape est actionnée, un courant en retour d'huile venant de la chambre du cylindre,
**caractérisée en ce que**
le pont de soupapes (20) présente une soupape d'inertie de masse (20a) qui, en position de repos, sépare le second ensemble piston-cylindre (3b) du circuit d'huile de lubrification et qui, quand une vitesse donnée de rotation du moteur est dépassée, par l'inertie de son corps de soupape (21) agissant contre la force d'un ressort de poussée (24), établit la liaison avec le circuit d'huile de lubrification, de sorte que dans cette position, le second ensemble piston-cylindre (3b) peut actionner la soupape d'admission (2), tandis que le premier ensemble piston-cylindre (3a) est constamment alimenté en huile et la première soupape (1) constamment en service.

2. Commande forcée selon la revendication 1,
**caractérisée en ce que**
- les ensembles piston-cylindre (3a, 3b) de construction identique, comprennent chacun un piston (4) formant une unité constructive avec la cuvette de ressort (5) qui exerce une pression sur la douille de guidage (8), laquelle charge le ressort de soupape (9) en étant guidée axialement dans une douille de pression (6) qui est maintenue en position par des ressorts (7),
- le piston (4) présente un alésage (10) contenant un clapet antiretour (11) et l'alésage (10) du second ensemble piston-cylindre (3b) est relié par un alésage transversal (23) pratiqué dans la soupape d'inertie de masse (20a) et par un alésage (25) pratiqué dans le pont de soupapes (20), au circuit d'huile de lubrification, l'alésage transversal (23) étant ouvert ou fermé par la soupape d'inertie de masse (20a) en fonction de la vitesse de rotation du moteur.
